# EUROPÄISCHE PATENTSCHRIFT

(11) **EP 3 052 066 B1**
(45) Veröffentlichungstag und Bekanntmachung des Hinweises auf die Patenterteilung: **06.12.2017**
(21) Anmeldenummer: 14809583.9
(22) Anmeldetag: 02.10.2014
(51) Int. Cl.: A61G 1/01, A61G 1/044, A61G 1/048

(54) **TRANSPORTMITTEL MIT EINER FLEXIBLEN GRUNDPLATTE**
TRANSPORT MEANS COMPRISING A FLEXIBLE BASE PLATE
MOYEN DE TRANSPORT PRÉSENTANT UNE PLAQUE DE BASE SOUPLE

(30) Priorität: 04.10.2013 AT 7682013
(43) Veröffentlichungstag der Anmeldung: 10.08.2016
(73) Patentinhaber: Kohlbrat & Bunz Gesellschaft m.b.H, 5550 Radstadt (AT)
(72) Erfinder: RUGFELT, Haakan, S-239 41 Falsterbo (SE)
(74) Vertreter: Torggler & Hofinger Patentanwälte
(86) Internationale Anmeldenummer: PCT/AT2014/000180
(87) Internationale Veröffentlichungsnummer: WO 2015/048829

(56) Entgegenhaltungen:
- WO-A1-2012/171050
- DE-A1- 19 501 225
- GB-A- 2 409 809

## Beschreibung

Die Erfindung betrifft ein Transportmittel mit einer flexiblen Grundplatte, die bei Nichtverwendung eingerollt, zur Aufnahme einer zu transportierenden Last flach ausgebreitet und in Verwendung zumindest längsseitig hochgezogen ist, sodass sie einen etwa U-förmigen Querschnitt aufweist, wobei zumindest entlang der beiden Längsränder der Grundplatte Löcher zur Anbringung von Gurten oder dergleichen vorgesehen sind, denen Verstärkungselemente zugeordnet sind, die jeweils durch eine das Loch einfassende Öse und weitere Befestigungselemente an der Grundplatte fixiert sind, wobei der mit der Öse versehene Bereich dem Längsrand der Grundplatte am nächsten ist,

Ein derartiges Transportmittel ist beispielsweise aus der AT 511 211 bekannt. Das Transportmittel, das beispielsweise eine 2 mm bis 3 mm dicke Grundplatte aus einem Polyethylen oder dergleichen aufweist, ist in Nichtverwendung bevorzugt eingerollt und in einem Tragsack oder dergleichen verstaut. Das beladene Transportmittel kann insbesondere in unwegsamem Gelände auf dem Boden gezogen werden und kann dank von in den Löchern entlang des Längsrandes einhängbaren Gurten auch mittels eines Hubschraubers transportiert werden. Die Löcher sind durch einzelne Ösen bzw. Laschen verstärkt, wobei die Laschen sich senkrecht zum Längsrand erstrecken, eine mit einem Loch fluchtende Öffnung aufweisen und in dem an der Öffnung anschließenden Bereich mit der Grundplatte vernietet sind. Derartige Verstärkungslaschen aus einem rostfreien Stahl erzielen bei 2 mm Dicke eine Ausreißfestigkeit von etwa 600 daN für die die Gurten aufnehmenden Löcher. Die Löcher liegen in der Zugrichtung hintereinander, sodass die Ausreißfestigkeit jeder Niete nicht von ihrem Abstand zum Längsrand der Grundplatte, sondern von ihrem Abstand zum davor liegenden Loch mitbestimmt wird.

Die Erfindung hat es sich zur Aufgabe gestellt, bei einem derartigen Transportmittel ohne Verlust oder Beeinträchtigung der oben beschriebenen Eigenschaften, die Ausreißfestigkeit der randnahen Löcher nochmals zu verbessern und erreicht dies dadurch, dass jeweils das einen Gurt oder dergleichen aufnehmende Loch und zwei vom Längsrand der Grundplatte weiter entfernte Löcher in einem Dreieck angeordnet sind, dass zwei weitere Befestigungselemente ebenfalls Ösen sind, die die beiden weiter entfernten Löcher einfassen, und dass jedes Verstärkungselement zwei Platten aufweist, die zu beiden Seiten an der Grundplatte angeordnet und in in einem Dreieck angeordneten Bereichen durch die drei Ösen fixiert sind.

Die Anbringung von Platten an der Außenseite einer Grundplatte, die in ihre U-förmige Verwendungsform hoch gebogen ist, widerspricht, wie sich herausgestellt hat, nicht der Aufgabenstellung, ein Transportmittel bereitzustellen, das auch auf dem Boden gezogen werden kann, da die an der Außenseite vorgesehenen Platten ausschließlich in der hochgezogenen Umgebung der Lastauflagefläche angeordnet sind, die mit dem Untergrund normalerweise nicht in Berührung kommen kann, das heißt außerhalb jenes Bereichs der Grundplatte, der auf dem Boden gleitet, und weiterhin glatt und ohne Vorsprung ist. Die Platten behindern auch das Zusammenrollen der Grundplatte in Längsrichtung nicht, da sie jeweils mit ausreichendem Abstand zueinander vorgesehen sind.

Dank der im Dreieck angeordneten Löcher und Ösen ergibt sich die vorteilhafte Ausbildung, dass die beiden vom Längsrand der Grundplatte weiter entfernten Löcher zur Durchführung von Befestigungselementen für Ergänzungsteile geeignet sind. Diese Ergänzungsteile können beliebiger Art sein, beispielsweise Griffe, ein Rahmen eines Fahrgestells oder dergleichen.

Die Platten sind bevorzugt gleichseitig dreieckig, können aber auch gleichschenklig oder rechtwinklig sein, was gegebenenfalls zur Anbringung an Randübergangszonen bei nicht rechteckigen, sondern an den vier Ecken schräg beschnittenen Grundplatten von Vorteil ist. Andere Formen für die Platten, beispielsweise rund, sind denkbar. Bevorzugt kann ein rechteckiges Element auch in eine U-Form gebogen werden, und nach Art eines Reiters auf den Längsrand der Grundplatte aufgesteckt werden, wobei die beiden Schenkel der U-Form die Platten bilden.

In einer weiteren bevorzugten Ausführung, die speziell für den Transport von verletzten Personen geeignet ist, sind auch die Querränder der Grundplatte hochgezogen und bilden eine Längenbegrenzung in Form eines Kopf- bzw. Fußteiles. Zur Anbringung von Gurten oder anderen Befestigungselementen sind bevorzugt auch im Kopf- bzw. Fußteil randnahe Löcher vorgesehen, denen beidseitig Platten zugeordnet sind, und die durch im Dreieck angeordnete Befestigungselemente an der Grundplatte fixiert sind.

Die Platten sind bevorzugt aus 0,5 bis 1 mm dickem Stahlblech, wobei die beschriebenen gleichseitig-dreieckigen Stahlblechplatten eine Ausreißfestigkeit des Loches bis zu 1000 daN und mehr bewirken. Die Ausreißfestigkeit ist somit etwa das Doppelte der für den Stand der Technik angegebenen Werte.

Nachstehend wird nun die Erfindung anhand der Figuren der beiliegenden Zeichnungen näher beschrieben, ohne darauf beschränkt zu sein. Es zeigen:
- Fig.1: eine Schrägansicht des Transportmittels in der Stellung für den horizontalen Transport,
- Fig. 2: einen vergrößerten Ausschnitt mit einem Verstärkungselement,
- Fig. 3: eine schematische Darstellung des Transportmittels auf einen Fahrgestell
- Fig. 4: in Explosionsdarstellung vergrößert eine Verbindung der mit einem Verstärkungselement versehenen Grundplatte mit einem seitlichen Rahmenteil, und
- Fig. 5: einen vergrößerten Ausschnitt ähnlich Fig. 2 mit einer abgewandelten Ausführung des Verstärkungselementes.

Die ausgebreitete Grundplatte 2 des Transportmittels, die für den leeren Transport bei Nichtgebrauch gerollt und durch ein Band oder dergleichen fixiert sein kann, weist, wie in Fig. 1 ersichtlich, alle wesentlichen Teile und Hilfsmittel an der Innenseite und Verstärkungselemente entlang der Längsränder 3 und Querränder des Kopf- bzw. Fußbereiches 15, 16 auch an der Außenseite auf, an denen sie in Verwendung des Transportmittels nicht mit dem Untergrund in Berührung kommen, da alle Randbereiche 3, 15, 16 hochgebogen sind.

Im Einzelnen sind an der Grundplatte 2 entlang der Längsränder 3 Löcher 5 zur Aufnahme von Gurten 7, 8 für die Festlegung des Verletzten und den horizontalen Transport per Hand, sowie von Gurten 13 für den Hubschraubertransport ausgebildet. Vor allem den Löchern 5 für die Aufnahme von Gurten 13 für den Hubschraubertransport sind Verstärkungselemente zugeordnet. Die Verstärkungselemente umfassen jeweils zwei Platten 9 aus Metall, beispielsweise aus einer Aluminiumlegierung oder einem rostfreien Stahl, die jeweils eine mit dem Loch 5 in der Grundplatte 3 fluchtende Öffnung aufweisen. Eine Öse 10 ist in das Loch 5 und die Öffnungen in beiden Platten 9 eingesetzt, sodass Gurte 7, 8, 13 durch die Löcher 5 geführt oder in diesen verknüpft sein können, wie in Fig. 2 dargestellt ist. In den beiden anderen der im Dreieck angeordneten Befestigungsbereichen können die Platten 9 beispielsweise mittels Nieten oder dergleichen fixiert sein. Die außen und innen angebrachten Platten 9 der Verstärkungselemente sind bevorzugt gleichseitigdreieckig mit abgerundeten Ecken und voneinander in Längsrichtung so beabstandet, dass die Grundplatte 2 für den Nichtgebrauch ohne Schwierigkeiten eingerollt werden kann.

Fig. 1 zeigt an beiden Seiten jeweils sechs Verstärkungselemente, in Fig. 3 sind jeweils vier erkennbar. Zumindest zwei pro Seite sind notwendig, um vier verstärkte Anhebepunkte auszubilden. Die Anzahl kann somit variieren.

Nur mit Ösen ausgekleidete Löcher 5 in der Grundplatte 3 weisen eine Reißfestigkeit von durchschnittlich 200 bis 250 daN auf. Verstärkt mit einer Lasche aus einer Aluminiumlegierung oder aus demselben Kunststoff wie die Grundplatte 2 wird etwa die doppelte Reißfestigkeit erzielt. Werden die Verstärkungselemente aus einem nicht rostenden Stahl gefertigt und in der Form der Platten 9 beidseitig an der Grundplatte 2 angebracht, so können Ausreißfestigkeiten bis 1200 daN erzielt werden, was etwa dem 8-fachen der maximal zu transportierenden Last entspricht.

Die bevorzugt dreieckig geformten Platten 9 weisen mit einer Ecke zum Längsrand 3 und die gegenüberliegende Seite liegt daher weiter entfernt etwa parallel zum Rand. In den beiden anderen abgerundeten Ecken der beiden Platten 9 sind zwei weitere Löcher 11 vorgesehen, mit denen gegebenenfalls auch weitere Löcher in der Grundplatte 2 übereinstimmen. Auch in diesen Bereichen sind dann anstelle von Nieten bevorzugt ebenfalls Ösen 10 als weitere Verbindungselemente vorgesehen (Fig. 2, 4). Mit Hilfe von Befestigungselementen 23, beispielsweise den in Fig. 4 links angedeuteten Schrauben, können dadurch an der Grundplatte 2 Ergänzungsteile 20 in einfacher Weise befestigt werden. Fig. 3 zeigt einen Ergänzungsteil 20, der als einachsiges, bevorzugt einspuriges Fahrgestell ausgebildet ist, und mit seitlichen Rahmen 21 versehen ist, die an der Grundplatte 2 im hochgezogenen Randbereich außenseitig montiert werden können. Pro Befestigungsstelle weist der Rahmen 21 jeweils eine Lasche 22 auf (Fig. 4), die mittels der Befestigungselemente 23 mit der Grundplatte 2 verbindbar sind.

In Fig. 4 sind rechts die Einzelteile eines Verstärkungselementes gezeigt, nämlich die beiden Platten 9 mit je drei im Dreieck angeordneten Löchern und die beiden miteinander zu verpressenden Hälften jeder der drei Ösen 10.

Fig. 5 zeigt eine Variante des Verstärkungselementes. Die beiden Platten 9 sind in dieser Ausführung zu einem einstückigen Element verbunden, umgebogen und reiterartig auf den Längsrand 3 aufgesetzt. Die Löcher 5 und die beiden weiteren Befestigungselemente sind wieder im Dreieck angeordnet, wobei in dieser Darstellung die weiteren Befestigungselemente durch Nieten 24 gebildet sind.

Die Grundplatte kann im Kopf- und/oder Fußbereich 15, 16 ebenfalls hochgebogen sein, um den Raum zu schließen, und dort ebenfalls mit Löchern 5 versehen sein. Die Löcher 5 im Kopfbereich 15 können für die Aufhängung beim vertikalen Transport an einem Bergeseil oder dergleichen verwendet werden. Auch diesen Löchern sind bevorzugt beidseitig an der Grundplatte fixierte Platten 9 zugeordnet, da sie auch dort beim Ziehen den Boden nicht berühren.

Die Auflagefläche 4 für den Verletzten weist im Bereich des Oberkörpers eine Reihe von versteifenden Elementen 17 auf, die sich in Längsrichtung und in Querrichtung erstrecken, um das Einquetschen des Brustkorbes des Verletzten beim Anheben zu verhindern. Zumindest die Elemente 17, die sich in Längsrichtung erstrecken, können vor dem Einrollen herausgenommen werden.

## Patentansprüche

1. Transportmittel mit einer flexiblen Grundplatte (2), die bei Nichtverwendung eingerollt, zur Aufnahme einer zu transportierenden Last flach ausgebreitet und in Verwendung zumindest längsseitig hochgezogen ist, sodass sie einen etwa U-förmigen Querschnitt aufweist, wobei zumindest entlang der beiden Längsränder (3) der Grundplatte (2) Löcher (5) zur Anbringung von Gurten (7, 8, 13) oder dergleichen vorgesehen sind, denen Verstärkungselemente zugeordnet sind, die jeweils durch eine das Loch (5) einfassende Öse (10) und zwei weitere Befestigungselemente an der Grundplatte (2) fixiert sind, wobei der mit der Öse (10) versehene Bereich dem Längsrand (3) der Grundplatte (2) am nächsten ist, **dadurch gekennzeichnet, dass** jeweils das einen Gurt oder dergleichen aufnehmende Loch (5) und zwei vom Längsrand (3) der Grundplatte (2) weiter entfernte Löcher (11) in einem Dreieck angeordnet sind, dass die zwei weiteren Befestigungselemente ebenfalls Ösen (10) sind, die die beiden weiter entfernten Löcher (11) einfassen, und dass jedes Verstärkungselement zwei Platten (9) aufweist, die zu beiden Seiten an der Grundplatte (2) angeordnet und in in einem Dreieck angeordneten Bereichen durch die drei Ösen fixiert sind.

2. Transportmittel nach Anspruch 1, **dadurch gekennzeichnet, dass** die beiden vom Längsrand (3) der Grundplatte (2) weiter entfernten Löcher (11) zur Durchführung von Befestigungselementen (23) für Ergänzungsteile (20) geeignet sind.

3. Transportmittel nach Anspruch 2, **dadurch gekennzeichnet, dass** Ergänzungsteile (20) in Form von Griffen, Rahmen (21) eines Fahrgestells, oder dergleichen in den weiter vom Längsrand (3) entfernten Löchern (11) befestigbar sind.

4. Transportmittel nach einem der Ansprüche 1 bis 3, **dadurch gekennzeichnet, dass** die Platten (9) aus Stahlblech sind.

5. Transportmittel nach einem der Ansprüche 1 bis 4, **dadurch gekennzeichnet, dass** die beiden Platten (9) als gesonderte Bauteile ausgebildet sind.

6. Transportmittel nach einem der Ansprüche 1 bis 5, **dadurch gekennzeichnet, dass** die Platten (9) im Wesentlichen dreieckig sind.

7. Transportmittel nach einem der Ansprüche 1 bis 4, **dadurch gekennzeichnet, dass** die beiden Platten (9) durch ein Zwischenstück verbunden, U-förmig gebogen und reiterartig auf den Längsrand (3) aufgesetzt sind.

8. Transportmittel nach einem der Ansprüche 1 bis 7, bei dem entlang zumindest eines der beiden Querränder der Grundplatte (2) Löcher (5, 11) vorgesehen sind, **dadurch gekennzeichnet, dass** auch die Löcher (5) an den Querrändern durch Ösen (10) eingefasst sind, die beidseitig angeordnete Platten (9) an der Grundplatte (2) fixieren.

## Claims

1. A transport device comprising a flexible base plate (2) being rolled up when not in use and being spread out flat to receive a load to be transported, said base plate being raised at least at two longitudinal edges when in use resulting in an approximately U-shaped cross section, wherein holes (5) are provided at least along the two longitudinal edges (3) of the base plate (2) to attach straps (7, 8, 13) or the like, reinforcing elements being associated with said holes and fixed to said base plate (2) by an eyelet (10) bordering one of said holes (5) and by two further fastening elements, wherein the eyelet (10) is next to the longitudinal edge (3) of the base plate (2), **characterized in that** said hole (5) for taking up a strap or the like and two further holes (11) being more distant from the longitudinal edge (3) of the base plate (2) are disposed in a triangle, that the two further fastening elements are also eyelets (10) that border the more distant holes (11), and that each of said reinforcing elements comprises two plates (9) arranged on both sides of said base plate (2) and fixed by said three eyelets disposed in a triangle area.

2. The transport device according to claim 1, **characterized in that** said holes (11) being more distant from the longitudinal edge (3) of the base plate (2) are suitable for taking up fastening elements (23) of supplementary parts (20).

3. The transport device according to claim 2, **characterized in that** said supplementary parts (20) are handles, frames of a chassis, or the like and being mountable in said holes (11) more distant from the longitudinal edge (3).

4. The transport device according to one of claims 1 to 3, **characterized in that** said plates (9) are made of steel sheet.

5. The transport device according to one of claims 1 to 4, **characterized in that** said two plates are formed as separate components.

6. The transport device according to one of claims 1 to 5, **characterized in that** said plates are substantially triangular.

7. The transport device according to one of claims 1 to 4, **characterized in that** each of said reinforcing elements (9) includes an intermediate piece interconnecting said two plates, being bent in a U-shape and placed in a straddling manner on said longitudinal edge (3).

8. The transport device according to one of claims 1 to 7, **characterized in that** said base plate (2) has two transverse edges, and holes (5, 11) are provided along at least one of said transverse edges, **characterized in that** the holes (5) at said transverse edges are also bordered by eyelets (10) that fix two plates (9) on both sides of said base plate (2).

## Revendications

1. Moyen de transport avec une plaque de base souple (2), qui est enroulée en cas de non-utilisation, étalée à plat pour recevoir une charge à transporter et remontée au moins sur les côtés longitudinaux lors de l'utilisation, de sorte qu'elle présente une section transversale approximativement en forme de U, dans lequel sont prévus des trous (5), au moins le long des deux bords longitudinaux (3) de la plaque de base (2), pour placer des sangles (7, 8, 13) ou similaires, auxquels sont affectés des éléments de renforcement qui sont fixés chacun sur la plaque de base (2) par un oeillet (10) bordant le trou (5) et deux autres éléments de fixation, la zone dotée de l'oeillet (10) étant la plus proche du bord longitudinal (3) de la plaque de base (2), **caractérisé en ce que** chaque trou (5) logeant une sangle ou similaire et deux trous plus distants (11) du bord longitudinal (3) de la plaque de base (2) sont disposés en triangle, **en ce que** les deux autres éléments de fixation sont également des oeillets (10), qui bordent les deux trous plus distants (11), et **en ce que** chaque élément de fixation présente deux plaques (9), qui sont disposées des deux côtés sur la plaque de base (2) et sont fixées dans des zones disposées en un triangle par les trois oeillets.

2. Moyen de transport selon la revendication 1, **caractérisé en ce que** les deux trous plus distants (11) du bord longitudinal (3) de la plaque de base (2) sont appropriés pour faire passer des éléments de fixation (23) pour des pièces complémentaires (20).

3. Moyen de transport selon la revendication 2, **caractérisé en ce que** des pièces complémentaires (20) en forme de poignées, de cadre (21) d'un châssis, ou similaires peuvent être fixées dans les trous (11) plus distants du bord longitudinal (3).

4. Moyen de transport selon l'une des revendications 1 à 3, **caractérisé en ce que** les plaques (9) sont en tôle d'acier.

5. Moyen de transport selon l'une des revendications 1 à 4, **caractérisé en ce que** les deux plaques (9) sont conçues comme des éléments constitutifs distincts.

6. Moyen de transport selon l'une des revendications 1 à 5, **caractérisé en ce que** les plaques (9) sont essentiellement triangulaires.

7. Moyen de transport selon l'une des revendications 1 à 4, **caractérisé en ce que** les deux plaques (9) sont reliées par une pièce intermédiaire, sont pliées en U et posées à cheval sur le bord longitudinal (3).

8. Moyen de transport selon l'une des revendications 1 à 7, dans lequel sont prévus des trous (5, 11) le long d'au moins un des deux bords transversaux de la plaque de base (2), **caractérisé en ce que** les trous (5) sur les bords transversaux sont aussi bordés par des oeillets (10), qui fixent sur la plaque de base (2) des plaques (9) disposées des deux côtés.
